# EUROPÄISCHE PATENTSCHRIFT

(11) **EP 0 689 631 B1**
(45) Veröffentlichungstag und Bekanntmachung des Hinweises auf die Patenterteilung: **27.12.1996**
(21) Anmeldenummer: 94908338.0
(22) Anmeldetag: 18.02.1994
(51) Int. Cl.: E04D 13/14

(54) **DACHEINDECKUNGSPLATTE MIT DACHDURCHFÜHRUNG**
ROOF COVER PLATE WITH LEAD-THROUGH
PLAQUE DE COUVERTURE DE COMBLE POURVUE D'UN PASSAGE

(30) Priorität: 20.03.1993 DE 9304151 U
(43) Veröffentlichungstag der Anmeldung: 03.01.1996
(62) Teilanmeldung aus: 96104947.5
(73) Patentinhaber: Klöber, Johannes, D-58256 Ennepetal (DE)
(72) Erfinder: POCHER, Günther, D-58285 Gevelsberg (DE)
(74) Vertreter: Rieder, Hans-Joachim, Dr.
(86) Internationale Anmeldenummer: EP9400462
(87) Internationale Veröffentlichungsnummer: WO9421872

(56) Entgegenhaltungen:
- DE-A- 3 643 319
- DE-U- 9 216 974
- FR-A- 667 812
- GB-A- 2 172 312
- US-A- 4 437 687

## Beschreibung

Die Erfindung bezieht sich auf eine Dacheindeckungsplatte mit Dachdurchführung in Form eines von der Unterseite der Dacheindeckungsplatte bis oberhalb derselben reichenden, neigungsverstellbaren Rohres dadurch, daß das entsprechend bemessene Durchtrittsloch im Scheitelbereich eines Domes mit kuppelförmiger Oberseite vorgesehen ist und dem Rohr ein formpassend gestaltetes Haubenteil zugeordnet ist, wobei die Aufeinanderlage des Haubenteils auf dem Dom gesichert ist durch eine im Bereich der Unterseite der Dacheindeckungsplatte vorgesehene Abstützung des Rohres zur Dacheindeckungsplatte hin, und wobei das Rohr zweiteilig gestaltet ist mit einer Kupplungsstelle beider Teile derart, daß eine Verspannung der Aufeinanderlage von Haubenteil und Dom erzielbar ist.

Eine Dacheindeckungsplatte dieser Art ist durch die DE-OS 36 43 319 bekannt.

Der zweiteilige Aufbau des Rohres im Verein mit einer daraus nutzbaren Verspannung der Aufeinanderlage von Haubenteil und Dom substituiert nicht nur zusätzliche, die Neigungslage definierende Mittel, sondern hat auch den Nutzen der Variabilität, z.B. im Sinne unterschiedlicher Aufsätze. Die Abstützung geschieht dort über die Kippgelenkstelle des Rohres definierende Halterippen desselben, die sich in je einer Lagermulde der Dacheindeckungsplatte abstützen.

Aufgabe der Erfindung ist es, den gelenkbildenden Dom selbst in die eine definierte Kippverstellung bringende Abstützung bzw. Halterung einzubeziehen.

Gelöst ist diese Aufgabe durch die im Anspruch 1 angegebene Erfindung.

Weitere Ausgestaltungen gehen aus den Unteransprüchen hervor.

Zufolge solcher Ausgestaltung ist eine vorteilhafte Weiterbildung gattungsgemäßer Dacheindeckungsplatten erzielt. Dabei ist der Domverlauf nunmehr voll einbezogen, indem die Abstützung durch einen Kragen des einen Rohrteils erzielt ist, der sich gegen die Unterseite des Domes abstützt. Die Stütz- und Verspannkräfte wirken gegeneinander, vom Haubenteil her oberseitig, vom Kragen her unterseitig am Dom. Da eine größere Fläche am Dom zur Abstützung genutzt werden kann als in den erwähnten relativ kleinen Lagermulden der Dacheindeckungsplatte, kommt es auch zu einer großflächigeren Verteilung der Belastung. Es lassen sich höhere Kräfte für die Verspannung anwenden. Das gefundene Prinzip eröffnet verschiedene bauliche Möglichkeiten: Eine besteht darin, daß das das Haubenteil aufweisende Rohrteil mit seinem oberen Rand die Auflagekante für eine als Lüftungs-Endstück gestaltete Mutter bildet, welche auf das eine, innere Rohrteil aufgeschraubt ist, welch letzteres den über die Mantelwand ausladenden Kragen bildet. Hinsichtlich des Belüftungs-Endstücks können solche mit vor Niederschlag schützender Kappe oder aber einfach in der üblichen Gitterstruktur verwendet sein. Auch für Antennendurchführungen fällt diesbezüglich als Endstück nur ein relativ kleiner Rohrabschnitt an. Eine Mutter läßt sich gleich mit anformen. Im übrigen reicht es, wenn mindestens die Oberseite des Kragens der Innenkontur des Domes entspricht, so daß im Hinblick auf stabilisatorische Maßnahmen solcher etwaiger Zusatzbauteile freie Hand bleibt. Sodann erweist es sich als vorteilhaft, daß das das Haubenteil aufweisende Rohrteil mit seinem oberen Rand die Auflagekante für eine Stufe des einen, inneren Rohrteils ausbildet, welches unterhalb der Unterseite des Domes den Kragen in Form eines aufgeschobenen und verspannten Füllstücks besitzt. Ein solches Füllstück hat überdies stabilisatorische Vorteile. Der ohnehin ausreichend vorhandene Unterflurbereich des Domes läßt auch die Ausbildung eines relativ großen Füllstückes zu. Der Vorteil bei dieser Lösung ist zudem der, daß die Ver- und Feststellung von unten her, d.h. von unterhalb der Dachhaut her vorgenommen werden kann. Die Halterungsmittel sind einfach in der Weise realisiert, daß die Verspannung des Füllstückes durch ein aufgeschobenes und drehgesichertes Ringteil erzielt ist. Zur Drehsicherung können klassische Mittel herangezogen werden. Eine vorteilhafte Ausgestaltung besteht jedoch in der Ausbildung des Ringteils als Mutter. Auch liegt es im Rahmen der Erfindung, das Ringteil im Sinne einer Bajonettverschluß-Sicherung auszubilden. Bezüglich des Füllstückes reicht es für eine satte Anlage aus, wenn dieses oberseitig der Innenkontur des Domes angepaßt ist. Eine andere vorteilhafte Ausgestaltung besteht darin, daß der Kragen als in der Neigungsverstellebene des Rohres liegende, über die Mantelwand des inneren Rohrteils auskragende Stützkappen ausgebildet ist. Es braucht also nicht ein vollständiges semisphärisches oder kreisabschnittförmiges Stützgelenk zu sein, was noch den Vorteil hätte, auch quer zur Neigungsrichtung des Daches verstellt werden zu können; vielmehr genügt es bei einer seitlich vertikal abgeflachten Domausbildung, wenn bloß Abschnitte, also zwei Stützkappen vorgesehen sind. In diesem Sinne und sogar äußerst materialsparend erweist sich eine Lösung, bei der der Kragen als in der Neigungsverstellebene des Rohres liegende, über die Mantelwand des inneren Rohrteils auskragende Stützstege ausgebildet ist. Diese lassen sich gleich anformen und zur Minimierung des spezifischen Flächendrucks auflageseitig vergrößern, indem diese Stützstege domseitig Gleit/Stützkufen aufweisen. Selbstredend sind diese berührungsseitig der Innenkontur des Domes angepaßt. Eine weitere, baulich interessante Lösung besteht schließlich darin, daß der Kragen von einer Ringschulter des inneren Rohrteils gebildet ist, auf der im Kippradius liegende Stützlappen der eingespannten, domtragenden Dacheindeckungsplatte ihr Widerlager finden. Die umlaufende Ringschulter bringt den Vorteil der freien Drehwinkelverstellung, wie sie bezüglich der Halterippen und Lagermulden im Gegenstand der Technik nicht möglich ist. Endlich erweist es sich noch als günstig, daß die axiale Verspannung über Gewindeeingriff erzielt ist.

Der Gegenstand der Erfindung ist nachstehend anhand vierer zeichnerisch veranschaulichter Ausführungsbeispiele näher erläutert. Es zeigt.
- Fig. 1: die erfindungsgemäße Dacheindeckungsplatte mit Dachdurchführung im Vertikalschnitt, gemäß dem ersten Ausführungsbeispiel,
- Fig. 2: die Dacheindeckungsplatte mit Dachdurchführung in Explosionsdarstellung,
- Fig. 3: eine Herausvergrößerung, die rechte Seite in Figur 1 wiedergebend,
- Fig. 4: die erfindungsgemäße Dacheindeckungsplatte mit Dachdurchführung im Vertikalschnitt, gemäß zweitem Ausführungsbeispiel,
- Fig. 5: die Dacheindeckungsplatte mit Dachdurchführung in Explosionsdarstellung,
- Fig. 6: die Herausvergrößerung der rechten Seite in Figur 4,
- Fig. 7: die erfindungsgemäße Dacheindeckungsplatte mit Dachdurchführung im Vertikalschnitt, gemäß drittem Ausführungsbeispiel, den Kragen als Stützstege gestaltet,
- Fig. 8: einen Abschnitt des den Stützsteg aufweisenden Rohres in Seitenansicht,
- Fig. 9: dasselbe in Vorderansicht,
- Fig. 10: den Schnitt gemäß Linie X-X in Figur 7,
- Fig. 11: die Dacheindeckungsplatte mit Dachdurchführung in Explosionsdarstellung,
- Fig. 12: eine rechtsseitige Herausvergrößerung der Figur 7,
- Fig. 13: die erfindungsgemäße Dacheindeckungsplatte mit Dachdurchführung im Vertikalschnitt, gemäß viertem Ausführungsbeispiel,
- Fig. 14: die Seitenansicht von der Traufseite her gesehen, partiell aufgebrochen,
- Fig. 15: die Dacheindeckungsplatte mit Dachdurchführung in Explosionsdarstellung und
- Fig. 16: rechtsseitige Herausvergrößerung der Figur 13.

Die als Dachdurchführung gestaltete Dacheindeckungsplatte 1 ist zwecks optisch guter Einpassung in das Flächenbild eines Daches in ihrem Grundaufbau wie die übrigen Dacheindeckungsplatten, also die sogenannten Dachpfannen gestaltet.

Ein beispielsweise der Entlüftung dienendes, in seiner Ganzheit mit 2 bezeichnetes Rohr kreuzt ein Durchtritt sloch 3 der Dacheindeckungsplatte 1. Letzteres befindet sich im Scheitelbereich eines zur Dachoberseite hin ausgewölbten Domes 4 und ist vorzugsweise als Langloch gestaltet. Besagter Dom 4 ist sowohl an seiner Oberseite als auch an seiner Unterseite kuppelförmig gewölbt. Er bildet konzentrisch verlaufende Flächen. Die Wölbungslinie läuft, zumindest in Neigungsrichtung der Dacheindeckungsplatte 1 gesehen, um einen achsenbildenden Radiuspunkt P, um welche Achse das Rohr 2 kippt. Der Radiuspunkt P (Kippradius) liegt in geringem Abstand oberhalb der Dacheindeckungsplatte 1 und schneidet eine Längsmittelachse x-x des Rohres 2. Jedenfalls liegt sie im Bereich der Unterkante derselben.

Obwohl der Dom 4 insgesamt sphärisch gestaltet sein könnte, also etwa in Art eines Kugelgelenks, ist er bei einem Teil der Lösungen raumparallel zu den Längsrandkanten der Dacheindeckungsplatte 1 eingezogen, und zwar im wesentlichen bis auf das Maß des Außendurchmessers des Rohres 2, so daß einen Längsschacht parallel begrenzenden Seitenwände 4' des Domes 4 sich an die Mantelwand des im Querschnitt kreisrunden Rohres 2 anschmiegen. Die Schachtenden nebst Scheitelbereichs gehen in enger Wölbung in die Dom-Seitenwände 4' über.

Die kuppelförmige Oberseite des Domes 4 wird übergriffen von einem ebenfalls vom Rohr 2 ausgehenden Haubenteil 5.

Dessen auf der kuppelförmigen Oberseite aufliegende Innenseite zumindest ist formpassend gestaltet. Das Haubenteil 5 läßt sich so geführt in der Neigungsebene gelenkartig verschieben und damit der Neigungswinkel des Rohres zur Dacheindeckungsebene hin verstellen bzw. umgekehrt, und zwar entsprechend dem Maß bzw. Längenmaß des Durchtrittsloches 3.

Zur engen Führungsanlage des Rohres 2 setzt sich das Haubenteil 5 dachaußenseitig in einen dem Querschnitt des Rohres 2 angepaßten Kragen 6 fort. Dessen nach oben gehender Stirnrand ist plan geschnitten, d.h. er verläuft senkrecht zur Längsmittelachse x-x des Rohres 2.

Das von der Unterseite der Dacheindeckungsplatte 1 bis zur Oberseite derselben reichende Rohr 2 ist mehrteilig, insbesondere zweiteilig gestaltet. Unter Zweiteilig wird zum einen eine axiale Addition von Rohrteilen verstanden und ebenso eine radiale Addition, also das Ineinanderstecken von Rohrteilen.

Letztere Ausbildung ist im Hinblick auf die beiden ersten Ausführungsbeispiele bevorzugt (Figuren 1 und 4), ersteres betrifft die beiden letzten Ausführungsbeispiele (Figuren 7 und 13).

Bei den dargestellten Ausführungsbeispielen wird der Dom 4 mittel- oder unmittelbar zwischen den Rohrteilen 2',2" über ein Gewinde G verspannt. Die Dacheindeckungsplatte 1 läßt sich so in Bezug auf das vertikal ausgerichtete Rohr 2 ver- und feststellen.

Die dabei an der Unterseite der Dacheindeckungsplatte 1 respektive des Domes 4 wirkende Abstützung ist durch einen Kragen K erzielt.

Der Kragen K sitzt an dem einen Rohrteil 2'. Zumindest die Oberseite dieses Kragens K ist der Innenkontur des Domes 4 entsprechend gewölbt bzw. auf die Kippbarkeit um den Radiuspunkt P abgestimmt.

Gemäß erstem Ausführungsbeispiel (Figur 1) sieht die weitere Ausgestaltung so aus, daß das andere, das Haubenteil 5 aufweisende Rohrteil 2' mit seinem oberen Rand eine Auflagekante 7 für eine als Lüftungs-Endstück 8 gestaltete Mutter 9 bildet. Letztere ist auf das eine, innere Rohrteil 2' aufgeschraubt, also das Rohrteil, welches den über dessen Mantelwand ausladenden Kragen K bildet.

Erkennbar wird das andere, äußere Rohrteil 2' hier von dem dem Haubenteil 5 angeformten Fortsatz 6 gebildet.

Die Auflagekante 7 erhält eine Flächenverbreiterung durch eine auswärts gerichtete Abwinklung 10 des dortigen Rohrendes. Die ist gleich angeformt.

Wie Figur 1 und insbesondere auch Figur 3 entnehmbar, verbleibt zwischen der Mantelwand des einen, inneren, durchgehenden Rohrteils 2' und der korrespondierenden Mantelwand des Fortsatzes 6 bzw. anderen Rohrteils 2" ein Ringspalt 11 von mindestens der Höhe des auf der Mantelwand des einen Rohrteils 2' angeordneten Außengewindes für das korrespondierende Innengewinde der Mutter 9. Das eine, innere Rohrteil 2' läßt sich so frei von unten her einschieben bzw. das andere, äußere Rohrteil 2" von oben her aufschieben bis das besagte Außengewinde vorsteht.

Die Mutter 9 ist dem Lüftungs-Endstück 8 materialeinheitlich angespritzt. Das Gewinde G zwischen beiden Teilen hat anschlagfreien Durchlauf, so daß die Verspannung sicher und nachstellbar erreicht wird.

Der axiale Spann-Freigang ergibt sich deutlich aus Figur 3. Auch unter Überschreiten dieses Spann-Freigangs würde noch kein Anschlag stattfinden. Vielmehr wäre der das Außengewinde tragende Abschnitt des einen Rohres 2' durch die vertikalen Entlüftungsspalte 12 des Endstücks 8 sichtbar. Besagte Entlüftungsspalte 12 tragen seitlich nach auswärts gerichtete Lamellen 13, die außer einem aerodynamischen Vorteil auch den der Griffigkeit bringen. Das so korbartig gestaltete Lüftungs-Endstück 8 liegt beim Ab- oder Aufschrauben gut in der Hand.

Beim zweiten Ausführungsbeispiel (Fig. 4) liegt prinzipiell der gleiche Aufbau vor, nur das das Gewinde G unter das "Schutzdach" des Domes 4 und Haubenteils 5 verlegt ist. Unter Nutzung des ohnehin im Dom 4 vorhandenen Freiraums, nimmt dieser einen Kragen K in Form eines Füllstücks 14 auf. Das Füllstück 14 ist ringförmig und wird von unten her auf die Mantelwand des einen Rohrteils 2' aufgeschoben und so unterhalb der Unterseite des Domes 4 verspannt, so daß die oben erläuterte Feststellwirkung vorliegt. Die Bezugsziffern sind sinngemäß angewandt. Das Füllstück 14 ist kalottenförmig; seine Unterseite ist ebenflächig.

Bei einem semisphärischen Dom 4 könnte das Füllstück 14 gleich als Schraubkörper realisiert sein. Unter Berücksichtigung der mehr oder weniger seitlich abgeflachten Gestalt des Domes 4 wird dem Füllstück 14 ein Ringteil untergesetzt. Das ist als Mutter 9' gestaltet. Letztere trägt Innengewinde, welches mit korrespondierendem Außengewinde auf der Mantelfläche des einen Rohrteils 2' zusammenwirkt. Auch hier ist gewindeseitig keinerlei axiale Anschlagbegrenzung vorgesehen, so daß es sicher zu dem erstrebten Spanneffekt kommt.

Das Außengewinde des Rohrteils 2' liegt exponiert. Demgemäß erweist sich auch hier der oben erwähnte Ringspalt 11 als nützlich.

Statt der Mutter 9 greift nun ein auswärts gerichteter Ringbund 15 mit einer unterseitigen Stufe 16 am oberen Ende des einen, inneren Rohrteils 2' über die vom anderen, äußeren Rohrteil 2" geschaffene Auflagekante 7 des Rohres 2 an. Diese Ausbildung geht besonders deutlich aus Figur 6 hervor. Dort kann die Innenecke zwischen der nach auswärts abstehenden Stufe 16 und der Mantelwand des einen, inneren Rohrteils 2' mit einem angeformten Konus 17 zur Zentrierung des Doppelrohres beitragen. Der Konus 17 verjüngt sich nach unten hin.

Der Ringspalt 11 hat bei entsprechender Wichtigkeit zugleich isolierende Wirkung.

Das Lüftungsendstück 8 mit Entlüftungsspalten 12 ist nun dem oberen Ende des einen, inneren Rohrteils 2' gleich angeformt.

Zur Vermeidung größerer Materialanhäufungen sowohl in Bezug auf das Füllstück 14 als auch hinsichtlich des Ringteils sprich Mutter 9' können diese Teile nach unten offene Leerräume 18 bzw. 19 ausbilden. Die Mantelwand der Mutter 9' ist vorzugsweise längsgerieft, dies um die Griffigkeit zur Durchführung der Schraubverbindung bzw. des Lösens zu erhöhen.

Statt die Verspannung des Füllstückes 14 über ein Gewinde zu erzeugen, kann grundsätzlich das Ringteil bajonettverschlußartig ausgebildet sein und mit entsprechend rohrseitig gestalteten Mitteln zusammenwirken.

Ist eine irreversible Verspannung gewünscht, so läßt sich diese über eine Klemmgesperre herbeiführen. Sind Klemmlamellen mit schrägstehenden Schneiden versehen, kann die Verspannung auch später noch durch die vorliegende Schraubwirkung nachgestellt werden.

Auch die Oberseite des Füllstückes 14 ist der Innenkontur des Domes 4 im Sinne einer satten Anlage und korrekten Führung angepaßt.

Statt den Kragen K beispielsweise von einem vollen ringförmigen Kalottenkörper zu bilden, genügt es bei der erläuterten, abgeflachten Version des Domes 4 , daß der Kragen K als in der Neigungsverstellebene des Rohres 2 liegende, über die Mantelwand des einen, inneren Rohrteils 2' auskragende Stützkappen gebildet ist. Diese gehen in der Neigungsebene diametral einander gegenüberliegend von den Rohrwandungsabschnitten aus. Diese Version ist nicht gezeichnet. Sie wird verständlich, wenn man sich aus Figur 1 die gestrichelte, horizontale Linie zwischen den beiden seitlich abstehend angeordneten Kragen K wegdenkt.

Verständlich wird diese Lösung aber auch an der als drittes Ausführungsbeispiel gezeichneten Version (Figur 7). Dort ist der Kragen K bzw. sind die Kragen K als in der Neigungsverstellebene des Rohres 2 liegende, über die Mantelwand des einen, inneren Rohrteils 2' auskragende Stützstege 21 realisiert. Ihre Ausrichtung ergibt sich aus Figur 10. Die Stützstege 21 sind im die eigentliche Stützzone bzw. den Kragen K bildenden Bereich mit Gleit/Stützkufen 22 versehen. Es handelt sich um entsprechend der Wölbung der Innenseite des Domes 4 verlaufende Krümmungsabschnitte, welche dem Steg, im Querschnitt gesehen, ein T-Profil verleihen.

Dieses Ausführungsbeispiel (Figur 7) verkörpert die koaxiale Aneinanderreihung der Rohrteile 2' und 2", verbunden über ein Gewinde G, welches zugleich als axiale Rohrteile-Kupplung fungiert. Die Verbindung ist auch hier unter Belassung eines Spann-Freiganges, bezeichnet mit y erzielt. Bei diesem Ausführungsbeispiel übergreift die nun am anderen, äußeren Rohrteil 2" geformte Mutter 9 unter Eingriff zum korrespondierenden Außengewinde des inneren Rohrteils 2' die darunter liegende Auflagekante 7 des rohrartigen Fortsatzes 6 des Haubenteils 5 verspannend. Praktisch formt der hiesige Fortsatz 6 ein drittes Rohrteil, bezeichnet mit 2"'. Über dieses dritte Rohrteil 2"' geschieht das Verspannen des Domes 4 zwischen dem Haubenteil 5 und dem einen, inneren Rohrteil 2' via Kragen K. Der Freigang y erstreckt sich selbstverständlich vor beiden Stirnenden der Rohrteile 2',2".

Was nun das vierte Ausführungsbeispiel, (Figur 13) angeht, so sind die baulichen Verhältnisse dahingehend, daß der Kragen K von einer Ringschulter 23 herrührt. Die ist der Mantelwand des einen, unteren Rohrteils 2' angeformt. Ihre stützaktive Oberseite verläuft horizontal, d.h. senkrecht zur Längsmittelachse x-x des Rohres 2. Auf der Ringschulter 23 ruhen zwei seitliche Stützlappen 24. Die gehen schachtnah vom unteren Rand der eingespannten, den Dom 4 aufweisenden Dacheindeckungplatte 1 aus. Der Rand der Stützlappen 24 verläuft kreisförmig um den Kipp- bzw. Radiuspunkt P gehend, so daß in jeder erreichbaren Kippstellung die gleiche Abstützentfernung zur horizontalen Ringschulter 23 verbleibt. Bei diesem Ausführungsbeispiel geht im übrigen das Haubenteil 5 vom Rohr 2 selbst aus, hier vom anderen, äußeren Rohrteil 2" des Rohres 2. Unter Ineinanderschrauben der axial orientierten Rohrteile 2',2" wirkt das Haubenteil 5 verspannend gegen die Oberseite des Domes. Im Gegenzug fährt die durch Gewindeeingriff G in Gegenrichtung fahrende Ringschulter 23 gegen die paarig angeordneten Stützlappen 24, so daß auch hier die erläuterte Einspannung zwischen Kragen K und Haubenteil 5 erfüllt ist.

Beim letzten Ausführungsbeispiel geht das äußere, dachüberragende Rohrteil in ein Lüftungs-Endtück 8 über, nun auch noch mit einer den Rohrquerschnitt erfassenden Gitterung. Es ist selbst drehgesichert. Das Rohrteil 2' läßt sich dagegen bis zum Spannsitz frei drehen.

Allen Ausführungsbeispielen ist gemeinsam die rohrunterseitige Anordnung eines flexiblen Schlauches 25, fixiert über eine Schelle 26.

Zwischen der Auflagekante 7 und der dagegen tretenden Ringfläche des übergreifenden Bauteils ist eine Dichtung nützlich, sei es in Form von Lippen, eines fugenübergreifenden, also glockenartigen Ringschurzes oder einer nach außen und unten abfallenden Fugenschräge.

## Patentansprüche

1. Dacheindeckungsplatte (1) mit Dachdurchführung in Form eines von der Unterseite der Dacheindeckungsplatte (1) bis oberhalb derselben reichenden, neigungsverstellbaren Rohres (2), dadurch, daß ein entsprechend bemessenes Durchtrittsloch (3) im Scheitelbereich eines Domes (4) mit kuppelförmiger Oberseite vorgesehen ist und dem Rohr (2) ein formpassend gestaltetes Haubenteil (5) zugeordnet ist, wobei die Aufeinanderlage des Haubenteils (5) auf dem Dom (4) gesichert ist durch eine im Bereich der Unterseite der Dacheindeckungsplatte (1) vorgesehene Abstützung des Rohres (2) zur Dacheindekkungsplatte (1) hin, und wobei das Rohr (2) zweiteilig gestaltet ist mit einer Kupplungsstelle beider Teile derart, daß eine Verspannung der Aufeinanderlage von Haubenteil (5) und Dom (4) erzielbar ist, dadurch gekennzeichnet, daß die Abstützung durch einen Kragen (K) des einen Rohrteiles (2') erzielt ist, der sich gegen die Unterseite des Domes (4) abstützt.

2. Dacheindeckungsplatte nach Anspruch 1, dadurch gekennzeichnet, daß das das Haubenteil (5) aufweisende Rohrteil (2") mit seinem oberen Rand die Auflagekante (7) für eine als Lüftungs-Endstück (8) gestaltete Mutter (9) bildet, welche auf das eine, innere Rohrteil (2') aufgeschraubt ist, welch letzteres den über die Mantelwand ausladenden Kragen (K) bildet.

3. Dacheindeckungsplatte nach einem oder mehreren der vorhergehenden Ansprüche, dadurch gekennzeichnet, daß zumindest die Oberseite des Kragens (K) der Innenkontur des Domes (4) entspricht.

4. Dacheindeckungsplatte nach einem oder mehreren der vorhergehenden Ansprüche, dadurch gekennzeichnet, daß das das Haubenteil (5) aufweisende Rohrteil (2") mit seinem oberen Rand die Auflagekante (7) für eine Stufe (16) des einen, inneren Rohrteils (2') ausbildet, welches unterhalb der Unterseite des Domes (4) den Kragen (K) in Form eines aufgeschobenen und verspannten Füllstückes (14) besitzt.

5. Dacheindeckungsplatte nach Anspruch 4 dadurch gekennzeichnet, daß die Verspannung des Füllstückes (14) durch ein aufgeschobenes und drehgesichertes Ringteil erzielt ist.

6. Dacheindeckungsplatte nach Anspruch 5 dadurch gekennzeichnet, daß das Ringteil bajonettverschluß-gesichert ist.

7. Dacheindeckungsplatte nach einem oder mehreren der Ansprüche 4 bis 6 dadurch gekennzeichnet, daß das Füllstück (14) oberseitig der Innenkontur des Domes (4) angepaßt ist.

8. Dacheindeckungsplatte nach einem oder mehreren der vorhergehenden Ansprüche, dadurch gekennzeichnet, daß der Kragen (K) als in der Neigungsverstellebene des Rohres (2) liegende, über die Mantelwand des einen, inneren Rohrteils (2') auskragende Stützkappen (20) ausgebildet ist.

9. Dacheindeckungsplatte nach einem oder mehreren der vorhergehenden Ansprüche, dadurch gekennzeichnet, daß der Kragen (K) als in der Neigungsverstellebene des Rohres (2) liegende, über die Mantelwand des einen, inneren Rohrteils (2') auskragende Stützstege (21) ausgebildet ist.

10. Dacheindeckungsplatte nach Anspruch 9, dadurch gekennzeichnet, daß die Stützstege (21) domseitig Gleit/Stützkufen (22) aufweisen.

11. Dacheindeckungsplatte nach einem oder mehreren der vorhergehenden Ansprüche, dadurch gekennzeichnet, daß der Kragen (K) von einer Ringschulter (23) des anderen, inneren Rohrteils (2") gebildet ist, auf der im Kippradius (P) liegende Stützlappen (24) der eingespannten, den Dom (4) tragenden Dacheindeckungsplatte (1) ihr Widerlager finden.

12. Dacheindeckungsplatte nach einem oder mehreren der vorhergehenden Ansprüche, dadurch gekennzeichnet, daß die axiale Verspannung über den Eingriff eines Gewindes (G) erzielt ist.

## Claims

1. Roofing plate (1) with roof passage in the form of a pipe (2) capable of having its inclination adjusted reaching from the underside of the roofing plate (1) to above the latter in that a proportionately sized penetrating hole (3) is provided in the crown region of a dome (4) having a cupola-shaped upper side and a hood member (5) shaped in form fitting manner is associated with the pipe (2), the superposition of the hood member (5) on top of the dome (4) being secured by a support of the pipe (2) in the direction of the roofing plate (1) provided in the region of the underside of the roofing plate (1) and the pipe (2) being fashioned in two sections with a coupling location of both parts such that a bracing of the superposition of the hood member (5) and dome (4) is achievable, characterised in that the support is achieved by means of a collar (K) of the one pipe section (2') which is braced against the underside of the dome (4).

2. Roofing plate according to Claim 1, characterised in that the pipe section (2") exhibiting the hood member (5) forms with its upper rim the support edge (7) for a nut (9) fashioned as a ventilation end piece (8) which is screwed on to the one, inner pipe section (2'), which latter forms the collar (K) overhanging the jacket wall.

3. Roofing plate according to one or several of the preceding claims, characterised in that at least the upper side of the collar (K) corresponds to the inside contour of the dome (4).

4. Roofing plate according to one or several of the preceding claims, characterised in that the pipe section (2") exhibiting the hood member (5) forms with its upper rim the support edge (7) for a step (16) of the one, inner pipe section (2') which beneath the underside of the dome (4) possesses the collar (K) in the form of a slip-on and braced filler piece (14).

5. Roofing plate according to Claim 4, characterised in that the bracing of the filler piece (14) is achieved by means of a slip-on annular member secured against rotation.

6. Roofing plate according to Claim 5, characterised in that the annular member is secured with a bayonet fixing.

7. Roofing plate according to one or several of the Claims 4 to 6, characterised in that the filler piece (14) is adapted on the upper side to the inside contour of the dome (4).

8. Roofing plate according to one or several of the preceding claims, characterised in that the collar (K) is constructed as support caps (20) located in the inclination adjustment plane of the pipe (2) and projecting over the jacket wall of the one, inner pipe section (2').

9. Roofing plate according to one or several of the preceding claims, characterised in that the collar (K) is constructed as support webs (21) located in the inclination adjustment plane of the pipe (2) and projecting over the jacket wall of the one, inner pipe section (2').

10. Roofing plate according to Claim 9, characterised in that the support webs (21) have sliding/support runners (22) on the dome side.

11. Roofing plate according to one or several of the preceding claims, characterised in that the collar (K) is formed from an annular shoulder (23) of the other, inner pipe section (2") on which support lobes (24) of the braced roofing plate (1) bearing the dome (4) and located in the tilt radius (P) find their abutment.

12. Roofing plate according to one or several of the preceding claims, characterised in that the axial bracing is achieved through the engagement of a screw thread (G).

## Revendications

1. Plaque de toiture (1), avec une traversée de toit se présentant sous la forme d'un tube (2) allant de la face inférieure de la plaque de toiture (1) jusque au-dessus de celle-ci, présentant une possibilité de réglage d'inclinaison, par le fait qu'un trou de passage (3) de dimension correspondante est prévu dans la zone de faîte d'un dôme (4) dont la face supérieure est en forme de coupole et qu'une calotte (5) à configuration adaptée est associée au tube (2), la superposition de la calotte (5) sur le dôme (4) étant assurée au moyen d'un appui du tube (2) sur la plaque de toiture (1) dans la zone de la face inférieure de la plaque de toiture (1), et le tube (2) étant réalisé en deux parties, avec un point d'accouplement des deux parties, de manière qu'une mise sous contrainte de l'assemblage superposé entre la calotte (5) et le dôme (4) puisse être obtenue, caractérisée en ce que l'appui est obtenu par une collerette (K) d'une première partie tubulaire (2'), prenant appui contre la face inférieure du dôme (4).

2. Plaque de toiture selon la revendication 1, caractérisée en ce que la partie tubulaire (2") présentant la calotte (5) constitue par son bord supérieur l'arête de pose (7) d'un écrou (9) configuré sous forme de pièce d'extrémité d'aération (8), écrou qui est vissé sur la première partie tubulaire interne (2') à partir de laquelle est constituée la collerette (K) faisant saillie au-dessus de la paroi d'enveloppe.

3. Plaque de toiture selon l'une ou plusieurs des revendications précédentes, caractérisée en ce qu'au moins la face supérieure de la collerette (K) correspond au contour intérieur du dôme (4).

4. Plaque de toiture selon l'une ou plusieurs des revendications précédentes, caractérisée en ce que la partie tubulaire (2") présentant la calotte (5) constitue, par son bord supérieur, l'arête de pose (7) d'un épaulement (16) d'une première partie tubulaire interne (2') qui présente, au-dessous de la face inférieure du dôme (4), la collerette (K) sous forme d'une pièce intercalaire (14) enfilée extérieurement et contrainte.

5. Plaque de toiture selon la revendication 4, caractérisée en ce que la mise sous contrainte de la pièce intercalaire (14) est obtenue au moyen d'une partie annulaire enfilée extérieurement et fixée en rotation.

6. Plaque de toiture selon la revendication 5, caractérisée en ce que la partie annulaire est fixée par une fermeture à baïonnette.

7. Plaque de toiture selon l'une ou plusieurs des revendications 4 à 6, caractérisée en ce que la pièce intercalaire (14) est adaptée en face supérieure au contour intérieur du dôme (4).

8. Plaque de toiture selon une ou plusieurs des revendications précédentes, caractérisée en ce que la collerette (K) est réalisée sous forme d'un capuchon d'appui (20) placé dans le plan du réglage d'inclinaison du tube (2) et faisant saillie au-dessus de la paroi d'enveloppe de la première partie tubulaire interne (2').

9. Plaque de toiture selon l'une ou plusieurs des revendications précédentes, caractérisée en ce que la collerette (K) est réalisée sous forme de nervures d'appui (21) situées dans le plan de réglage d'inclinaison du tube (2) et faisant saillie au-dessus de la paroi d'enveloppe de la première partie tubulaire interne (2').

10. Plaque de toiture selon la revendication 9, caractérisée en ce que les nervures d'appui (21) présentent côté dôme des patins de glissement/appui (22).

11. Plaque de toiture selon l'une ou plusieurs des revendications précédentes, caractérisée en ce que la collerette (K) est constituée par un épaulement annulaire (23) de l'autre partie tubulaire intérieure (2") sur lequel des languettes d'appui (24), placées dans le rayon de basculement (P), de la plaque de toiture (1) intégrée sous contrainte et portant le dôme (4) trouvent leur contre-appui.

12. Plaque de toiture selon l'une ou plusieurs des revendications précédentes, caractérisée en ce que la mise sous contrainte axiale est obtenue par l'engagement d'un filetage (G).
